# EUROPÄISCHE PATENTANMELDUNG

(11) **EP 2 960 604 A1**
(43) Veröffentlichungstag der Anmeldung: **30.12.2015**
(21) Anmeldenummer: 15171445.8
(22) Anmeldetag: 10.06.2015
(51) Int. Cl.: F25D 23/00, F25D 23/10

(54) **HAUSHALTSGERÄT**

(30) Priorität: 24.06.2014 DE 102014212109
(71) Anmelder: BSH Hausgeräte GmbH, 81739 München (DE)
(72) Erfinder: Fähnle, Elmar, 89275 Elchingen (DE); Krapp, Michael, 89564 Nattheim (DE)

(57) **Zusammenfassung**

Die Erfindung betrifft ein Haushaltsgerät (1), insbesondere Haushaltskältegerät, umfassend einen sich von einer Frontseite (2) zu einer Rückseite (3) in Tiefenrichtung (y) erstreckenden Korpus (4) mit zumindest zwei Aufnahmen (6,7,8,9,41,42) zur Anordnung eines Wandabstandshalters (31). Damit das Haushaltsgerät auf einfache Art und Weise mit einem Wandabstandshalter versehen werden kann, dessen freier Endabschnitt zumindest zwei verschiedene Positionen entlang der Tiefenrichtung einnehmen kann, ist erfindungsgemäß vorgesehen, dass die zumindest zwei Aufnahmen (6,7,8,9,41,42) derart ausgebildet sind, dass ein freier Endabschnitt (37) eines Wandabstandshalters (31) in Abhängigkeit in welcher der zumindest zwei Aufnahmen (6,7,8,9,41,42) der Wandabstandshalter (31) angeordnet ist eine unterschiedliche Position in Tiefenrichtung (y) des Haushaltsgerätes (1) aufweist.

## Beschreibung

Die Erfindung betrifft ein Haushaltsgerät, insbesondere Haushaltskältegerät, umfassend einen sich von einer Frontseite zu einer Rückseite in Tiefenrichtung erstreckenden Korpus mit zumindest zwei Aufnahmen zur Anordnung eines Wandabstandshalters.

Haushaltsgeräte, insbesondere Haushaltskältegeräte, können im Betrieb Wärme erzeugen, die für einen zuverlässigen und effizienten Betrieb möglichst gut abgeleitet werden muss. Beispielsweise erzeugt ein auf der Rückseite eines Haushaltskältegerätes angeordneter Verflüssiger und/oder ein zur Rückseite hin offener Maschinenraum eines Haushaltskältegerätes Abwärme. Bei ungenügender Ableitung dieser Abwärme kann einerseits eine durch Überhitzung bedingte Schädigung des Haushaltskältegerätes erfolgen und andererseits die Effizienz des Haushaltskältegerätes reduziert werden. Das Problem einer ungenügenden Ableitung der Abwärme tritt insbesondere dann auf, wenn das Haushaltsgerät mit seiner Rückwand zu nahe an einer Wand aufgestellt wird.

Eine bekannte Maßnahme zur Verbesserung der Ableitung derartiger Abwärme sieht vor, das Haushaltsgerät mit zumindest einem Wandabstandshalter auszustatten, der sich von der Rückseite in einer dem Gehäuse abgewandten Richtung erstreckt. Derartige Wandabstandshalter verhindern somit, dass das Haushaltsgerät mit seiner Rückseite direkt an einer Wand positioniert werden kann und bewirken somit einen Mindestabstand zwischen der Rückseite und der Wand.

Aus der EP 2 455 692 A2 ist ein Haushaltskältegerät mit einem an einer Rückwand angeordneten Verflüssiger und Abstandshalter bekannt, bei dem der Abstandshalter zwischen einer ersten Stellung und einer zweiten Stellung verschwenkt werden kann. In der ersten Stellung bewirkt der Abstandshalter der EP 2 455 692 A2, dass ein Abstand zwischen dem Verflüssiger und einer der Rückwand zugewandeten Wand erzeugt wird, während der Abstandshalter in der zweiten Stellung nicht über den Verflüssiger hinaus ragt. Der in der EP 2 455 692 A2 gezeigte konstruktive Aufbau, umfassend einen Schwenkmechanismus, ist aufwendig, ermöglicht nur zwei unterschiedliche Stellungen des Wandabstandshalters und kann beim gegebenenfalls unbeabsichtigt von einer Stellung in die andere Stellung verschwenkt werden.

Aus der KR 2010 0008602 ist ein Abstandshalter für ein Kältegerät bekannt, der an einer Rückwand des Kältegerätes mittels Haltebügeln in einer entsprechenden Halterung eingehängt werden kann, so dass ein bestimmter, vorgegebener Abstand der Rückwand zu einer Wand, an der das Kältegerät aufgestellt werden soll, ermöglicht werden kann. Der aus der KR 2010 0008602 bekannte Abstandshalter kann nur einen festgelegten Abstand der Rückwand zu einer Wand festlegen.

Die Aufgabe der vorliegenden Erfindung ist es, ein gattungsgemäßes Haushaltsgerät weiterzubilden und die Nachteile aus dem Stand der Technik zu überwinden.

Diese Aufgabe wird erfindungsgemäß gelöst, indem bei einem eingangs erwähnten Haushaltsgerät vorgesehen wird, dass die zumindest zwei Aufnahmen derart ausgebildet sind, dass ein freier Endabschnitt eines Wandabstandshalters in Abhängigkeit in welcher der zumindest zwei Aufnahmen der Wandabstandshalter angeordnet ist eine unterschiedliche Position in Tiefenrichtung des Haushaltsgerätes aufweist.

Die vorliegende Erfindung beruht auf der Erkenntnis, dass bei dem Haushaltsgerät durch entsprechend ausgebildete Aufnahmen, auf äußerst einfache Art und Weise die Möglichkeit geschaffen wird, durch ein und denselben Wandabstandshalter zwei unterschiedliche Positionen des freien Endes des Wandabstandshalters zu ermöglichen.

Dabei ist es jedoch nicht erforderlich, das erfindungsgemäße Haushaltsgerät stets mit einem entsprechenden Wandabstandshalter auszustatten. Vielmehr kann der Wandabstandshalter auch nur bei Bedarf mit dem Haushaltsgerät ausgeliefert bzw. nur bei Bedarf beim Aufstellen des Haushaltsgerätes vor Ort montiert werden. Insbesondere können somit sämtliche Haushaltsgeräte einer Baureihe die zumindest zwei Aufnahmen aufweisen, während nur bei bestimmten Aufstellsituationen Wandabstandshalter überhaupt zum Einsatz kommen bzw. mit dem Haushaltsgerät ausgeliefert werden. Die Mehrkosten für das Vorbereiten aller Haushaltsgeräte einer Baureihe zum Anordnen des Wandabstandshalters, nämlich durch das Vorsehen der zumindest zwei Aufnahmen, sind dabei minimal.

Indem ein einziger Wandabstandshalter mit den zumindest zwei Aufnahmen kombiniert werden kann, besteht auch nicht die Gefahr, dass ein Wandabstandshalter verloren gehen kann, wie es bei einem Einsatz von zwei verschiedenen Wandabstandshaltern der Fall wäre: Je nach gewünschter zu erreichender Position des Wandabstandshalters in Tiefenrichtung, kann dieser stets in einer der zwei Aufnahmen angeordnet werden.

Der Wandabstandshalter ist ein von den zumindest zwei Aufnahmen separates Bauteil.

Bevorzugte Ausführungsformen sind in den Unteransprüchen angegeben.

Gemäß einer Ausführungsform ist vorgesehen, dass die zumindest zwei Aufnahmen Klemmelemente und/oder Anschlagelemente zum Festlegen einer Position des Wandabstandshalters in Tiefenrichtung des Haushaltsgerätes aufweisen. Während Klemmelemente eine kraftschlüssige Verbindung zwischen Aufnahme und Wandabstandshalter bewirken, können Anschlagelemente eine formschlüssige Verbindung bewirken. Vorzugsweise sind die Klemmelemente und/oder Anschlagelemente einstückig mit den zumindest zwei Aufnahmen ausgebildet. Weiter vorzugsweise sind die Klemmelemente und/oder Anschlagelemente in einer ersten Aufnahme der zwei Aufnahmen identisch mit jenen einer zweiten Aufnahme der zwei Aufnahmen.

Gemäß einer weiteren Ausführungsform ist dabei vorgesehen, dass die Klemmelemente und/oder Anschlagelemente eine unterschiedliche Position in Tiefenrichtung des Haushaltsgerätes aufweisen.

Alternativ oder zusätzlich kann vorgesehen sein, dass die Klemmelemente und/oder Anschlagelemente einen unterschiedlichen Winkel in Bezug auf die Rückseite aufweisen.

Eine besonders einfach und kostengünstig herzustellende sowie die Montage des Wandabstandshalters vereinfachende Ausführungsform sieht vor, dass die zumindest zwei Aufnahmen durch Bohrungen, vorzugsweise durch Sacklochbohrungen mit einem Bohrungsgrund, gebildet sind. Sofern Sacklochbohrungen verwendet werden, kann der Bohrungsgrund als Anschlagelement zum Festlegen einer Position des Wandabstandshalters in Tiefenrichtung des Haushaltsgerätes dienen.

Vorzugsweise ist vorgesehen, dass die Bohrungen bzw. Sacklochbohrungen parallel zur Tiefenrichtung, also senkrecht zu einer im Wesentlichen zur Rückwand parallelen Ebene, verlaufen. Ein in einer solchen Bohrung eingesetzter, z.B. stabförmiger, Wandabstandshalter nimmt in diesem Fall nur Längskräfte auf, wenn das Haushaltsgerät rückseitig an eine Wand geschoben wird.

Zwar ist es grundsätzlich möglich, die zumindest zwei Aufnahmen durch Bohrungen bzw. Sacklochbohrungen zu bilden, die eine gleiche Tiefe aufweisen und die unterschiedliche Position des freien Endabschnittes des Wandabstandshalters durch eine entsprechende Position von Klemmelementen und/oder Anschlagelementen der Aufnahmen zu erzielen. So könnten die zumindest zwei Aufnahmen z.B. durch parallel verlaufende und die gleiche Tiefe aufweisende Bohrungen gebildet werden, die jedoch in Tiefenrichtung versetzt zueinander angeordnet sind. Vorzugsweise ist jedoch gemäß einer Ausführungsform vorgesehen, dass die zumindest zwei Aufnahmen durch Bohrungen bzw. Sacklochbohrungen unterschiedlicher Tiefe gebildet sind. Dies ermöglicht, dass Öffnungen der zumindest zwei Aufnahmen in Tiefenrichtung auf gleicher Höhe positioniert werden können. Die zumindest zwei Aufnahmen sind somit für einen Monteur sofort als solche erkennbar, leicht zugänglich und die Montage des Wandabstandshalters ist entsprechend einfach.

Gemäß einer Ausführungsform ist vorgesehen, dass die Bohrungen bzw. Sacklochbohrungen Klemmelemente in Form von Rippen aufweisen. Vorzugsweise sind die Rippen einstückig mit den Bohrungen bzw. Sacklochbohrungen ausgeführt, z.B. an Innenmantelflächen.

Zwar ist gemäß einer Ausführungsform vorgesehen, dass die zumindest zwei Aufnahmen jeweils eine Öffnung aufweisen und dass sich die Öffnungen nicht überschneiden. Um die Erkennbarkeit der Aufnahmen als solche und somit die Montage zu erleichtern, kann jedoch vorgesehen sein, dass sich die Öffnungen nebeneinander befinden. Insbesondere kann vorgesehen sein, dass ein Abstand von Mittelpunkten der Öffnungen nicht größer als das zweifache eines Innkreisdurchmessers der Öffnungen ist.

Grundsätzlich können die zumindest zwei Aufnahmen überall an dem Korpus angeordnet werden, z.B. an Seitenwänden des Korpus, an einer Decke des Korpus oder einem Boden des Korpus. Um jedoch eine gute Krafteinleitung in den Korpus einerseits und eine einfache Herstellung andererseits zu gewährleisten ist gemäß einer Ausführungsform vorgesehen, dass die zumindest zwei Aufnahmen an einer Seitenwand und/oder an einer Deckenstrebe eines Maschinenraumes angeordnet sind. Hierbei wird ausgenutzt, dass die entsprechenden Bauteile des Maschinenraumes bereits grundsätzlich eine hohe strukturelle Festigkeit aufweisen und somit ohne weitergehende Verstärkungsmaßnahmen zur Anordnung der Aufnahmen dienen können. Eine Deckenstrebe ist Teil einer Decke eines Maschinenraumes oder bildet die Decke eines Maschinenraumes. Vorzugsweise sind Öffnungen der zumindest zwei Aufnahmen nur zur Rückseite des Haushaltsgerätes offen.

Gemäß einer Ausführungsform ist dabei vorgesehen, dass die zumindest zwei Aufnahmen einstückig mit der Seitenwand und/oder der Deckenstrebe ausgebildet sind. Insbesondere kann es sich bei der Seitenwand und/oder der Deckenwand um Spritzgußbauteile aus Kunststoff handeln, bei denen die Aufnahmen bereits bei der Spritzgußfertigung vollständig ausgebildet werden.

Vorzugsweise sind die zumindest zwei Aufnahmen derart ausgebildet, dass ein Wandabstandshalter ohne Werkzeuge von Hand darin angeordnet werden kann. Insbesondere ist gemäß einer Ausführungsform vorgesehen, dass die zumindest zwei Aufnahmen zum Einstecken des Wandabstandshalters ausgebildet sind. Vorzugsweise weisen die Aufnahmen, z.B. in Form von Bohrungen oder Sacklochbohrungen, einen in Tiefenrichtung im Wesentlichen konstanten Querschnitt auf. Alternativ kann sich der Querschnitt entgegen der Tiefenrichtung verjüngen, um beim Einstecken des Wandabstandshalters eine Presspassung zu gewährleisten.

Gemäß einer Ausführungsform ist vorgesehen, dass in lediglich einer der zumindest zwei Aufnahmen ein Wandabstandshalter angeordnet ist. Insbesondere ist in der anderen der zumindest zwei Aufnahmen kein Wandabstandshalter angeordnet.

Zwar sind erfindungsgemäß bereits die zumindest zwei Aufnahmen ausreichend, um die gestellte Aufgabe zu lösen. Vorzugsweise ist jedoch vorgesehen, dass zumindest zwei Paare der zumindest zwei Aufnahmen vorgesehen werden, um die Belastungen auf den Wandabstandshalter beim Kontaktieren einer Wand zu reduzieren, indem pro Paar ein eigener und separater Wandabstandshalter verwendet wird. Insbesondere ist bei jedem der Paare der zumindest zwei Aufnahmen in lediglich einer der zumindest zwei Aufnahmen ein Wandabstandshalter angeordnet. Insbesondere ist in der jeweils anderen der zumindest zwei Aufnahmen jedes Paares kein Wandabstandshalter angeordnet. Um eine sichere Positionierung des Haushaltsgerätes gegenüber einer Wand zu ermöglichen, sind die beiden Paare vorzugsweise an Eckbereichen der Rückseite des Haushaltsgerätes angeordnet. Vorzugsweise sind die zwei Paare um zumindest die Halbe Breite des Haushaltsgerätes voneinander beabstandet.

Die zwei Positionen des freien Endabschnittes des Wandabstandshalters können entweder dazu dienen, bei einem an eine Wand geschobenen Haushaltsgerät zwei unterschiedlich große Spalte zwischen einer im Wesentlichen parallel zur Rückseite angeordneten Ebene und der Wand zu erzeugen. So könnte je nach Aufstellsituation und gewünschter Wärmeabfuhr entweder ein kleiner Spalt oder ein großer Spalt mit ein und demselben Wandabstandshalter realisiert werden. Alternativ kann jedoch auch erwünscht sein, dass die zwei Positionen des freien Endabschnittes des Wandabstandshalters einerseits ein möglichst geringes Außenmaß des Haushaltsgerätes in Tiefenrichtung ermöglichen und andererseits einen gewünschten Spalt zwischen besagter Ebene und der Wand bereitstellen. Dazu ist gemäß einer Ausführungsform vorgesehen, dass der freie Endabschnitt des in einer ersten Aufnahme der zumindest zwei Aufnahmen angeordneten Wandabstandshalters über eine im Wesentlichen parallel und an die Rückseite angrenzende Ebene in Tiefenrichtung hervorsteht und dass sich der freie Endabschnitt des in einer zweiten Aufnahme der zumindest zwei Aufnahmen angeordneten Wandabstandshalters in Tiefenrichtung bis maximal zu der Ebene erstreckt. Während dem Transport wird der Wandabstandshalter somit in der zweiten Aufnahme angeordnet und beim Betrieb des Haushaltsgerätes wird der Wandabstandshalter in der ersten Aufnahme angeordnet. Die zur Rückwand parallele und an die Rückwand angrenzende Ebene stellt eine das Haushaltsgerät einhüllende Ebene dar; ein Haushaltskältegerät kann beispielsweise mit einem an der Rückseite ausgebildeten Verflüssiger an dieser Ebene anliegen.

Gemäß einer Ausführungsform ist vorgesehen, dass der Wandabstandshalter kraftschlüssig und/oder formschlüssig gehalten wird. Eine formschlüssige Halterung kann insbesondere durch einen Boden der Aufnahme und/oder durch einen Anschlag innerhalb der Aufnahme gebildet sein, z.B. ein Bohrungsgrund einer die Aufnahme bildenden Bohrung. Eine kraftschlüssige Halterung kann insbesondere durch eine Presspassung, d.h. Untermaßpassung, zwischen einem kleinsten Innenmaß der Aufnahme und einem korrespondierendem größten Außenmaß des Wandabstandshalters gebildet sein, z.B. zwischen einem Innkreisdurchmesser einer die Aufnahme bildenden Bohrung und einem Außendurchmesser eines den Wandabstandshalter einhüllenden Zylinders. Vorzugsweise wird eine Kombination von kraftschlüssiger und formschlüssiger Halterung eingesetzt: dabei kann die formschlüssige Halterung für die Position und Orientierung des Wandabstandshalters und somit die Position seines freien Endabschnittes in Tiefenrichtung sorgen; die kraftschlüssige Halterung hingegen kann eine verliersichere Einheit von Wandabstandshalter und Aufnahme bilden, so dass der Wandabstandshalter beim Transport oder beim Aufstellen nicht unbeabsichtigt aus der Aufnahme fallen kann.

Eine besonders einfach und kostengünstig herzustellendes Haushaltsgerät sowie eine einfache Montage wird erreicht, wenn gemäß einer Ausführungsform vorgesehen ist, dass der Wandabstandshalter ein stabförmiges Bauteil ist. Insbesondere kann der Wandabstandshalter durch ein auf ein entsprechendes Maß abgelängtes Halbzeug gebildet sein. Der Wandabstandshalter kann beispielsweise ein Extrusionsbauteil oder ein Spritzgußbauteil sein.

Gemäß einer weiteren Ausführungsform ist vorgesehen, dass der Wandabstandshalter einen Kreisquerschnitt, einen Kreuzquerschnitt oder einen Rechteckquerschnitt aufweist. Insbesondere kann es sich bei dem Wandabstandshalter um einen zylindrischen Stab mit Kreisquerschnitt, z.B. aus Vollmaterial oder als Hohlrohr, handeln.

Möglich ist, dass der Wandabstandshalter aus Kunststoff oder Metall besteht.

Ausführungsbeispiele der vorliegenden Erfindung sind in den beigefügten Figuren dargestellt. Dabei zeigen
Fig. 1 eine perspektivische Darstellung eines Haushaltsgerät mit Blick auf eine Frontseite,
Fig. 2 eine perspektivische Darstellung eines Haushaltsgerät mit Blick auf eine Rückseite,
Fig. 3 eine Detaildarstellung aus Fig. 2,
Fig. 4 einen Ausschnitt eines horizontalen Schnittes gemäß IV-IV aus Fig. 3,
Fig. 5 eine schematische Schnittdarstellung gemäß V-V aus Fig. 4,
Fig. 6 eine schematische Draufsicht aus Fig. 4,
Fig. 7 ein zweites Ausführungsbeispiel und
Fig. 8 eine Maschinenraumseitenwand gemäß dem zweiten Ausführungsbeispiel.

Gleiche oder funktionsgleiche Bauteile sind mit den gleichen Bezugszeichen versehen.

In Fig. 1 ist in einer perspektivischen Darstellung ein Haushaltsgerät, in Form eines Haushaltskältegerätes wie einem Kühlschrank, einem Gefrierschrank oder einer Kühl/Gefrierkombination dargestellt.

Das Haushaltskältegerät 1 weist einen sich von einer Frontseite 2 zu einer Rückseite 3 in Tiefenrichtung y erstreckenden Korpus 4 auf. An dem Korpus 4 ist eine Tür 5 angelenkt, mit welcher ein nicht dargestellter Lagerraum geöffnet und geschlossen werden kann.

Wie die perspektivische Darstellung des Haushaltskältegerätes 1 in Fig. 2 mit Blick auf die Rückseite 3 zeigt, sind zwei Paare von zumindest zwei Aufnahmen 6, 7 und 8, 9 vorhanden. In jeweils einer der Aufnahmen 6, 7 bzw. 8, 9 kann ein nicht dargestellter Wandabstandshalter angeordnet werden.

In vertikaler Richtung x unten ist ein zur Rückseite 3 hin offener Maschinenraum 10 angeordnet, der unter anderem zur Aufnahme eines Kompressors 11 dient. Der Maschinenraum 10 weist dazu einen Boden 12, eine Rückwand 13, zwei Seitenwände, wobei in Fig. 2 eine Seitenwand 14 zu sehen ist, sowie eine Decke 15 auf. Der Boden 12 ist vorzugsweise ein Metall- und/oder Kunststoffbauteil. Die Seitenwände 14 sind vorzugsweise Kunststoffbauteile. Die Decke 15 weist vorzugsweise einen Abschnitt aus Karton sowie eine vorzugsweise aus Kunststoff bestehende Deckstrebe 16 auf. Seitenwände des Haushaltskältegeräts 1, z.B. die dargestellte Seitenwand 17, umgreifen die Seitenwände 14 des Maschinenraumes mit Umbügen 18, 19.

Wie detailliert in Fig. 4 an einem Paar von zumindest zwei Aufnahmen 6, 7 dargestellt, weist jede Aufnahme 6, 7 eine Öffnung 20, 21 auf, um einen nicht dargestellten Wandabstandshalter in den Aufnahmen 6, 7 anordnen zu können. Die Öffnungen 20, 21 sind dabei auf einer in Tiefenrichtung y nach außen gerichteten Außenfläche 22 der Deckstrebe 16 des Maschinenraumes 10 angeordnet.

Die Aufnahmen 6, 7 sind durch Sacklochbohrungen gebildet, weisen also jeweils einen der Öffnung 20, 21 gegenüberliegenden Bohrungsgrund 23, 24 auf. Die Sacklochbohrungen sind parallel zueinander und parallel zur Tiefenrichtung y angeordnet.

Entlang der Längserstreckung der Sacklochbohrungen, also parallel zur Tiefenrichtung y, weist jede Sacklochbohrung mehrere, in diesem Ausführungsbeispiel genau drei, auf einer Innenmantelfläche der Sacklochbohrungen angeordnete Rippen 25, 26 auf.

Die Sacklochbohrungen sind einstückig mit der Deckstrebe 16, z.B. mittels eines Spritzgußverfahrens, hergestellt. Die Sacklochbohrungen sind in Taschen 27, 28 eingebracht.

Fig. 5 zeigt einen Ausschnitt einer schematischen Draufsicht einer Schnittdarstellung aus Fig. 4, bei der die unterschiedlichen Tiefen 29, 30 - die in diesem Ausführungsbeispiel entlang der Tiefenrichtung y gemessen werden können - erkennbar sind. Beide Öffnungen 20, 21 liegen bezüglich der Tiefenrichtung y auf gleicher Höhe. Weder die Öffnungen 20, 21 noch die Aufnahmen 6, 7 selbst überschneiden oder kreuzen sich. Vielmehr ist jede Aufnahme 6, 7 selbständig und könnte unabhängig von der jeweils anderen Aufnahme 6, 7 an einer beliebigen Position am Korpus 4 angeordnet werden.

Fig. 6 zeigt eine vergleichbare Darstellung zu Fig. 5, jedoch mit eingesetztem, nicht geschnitten dargestelltem Wandabstandshalter 31. Zu Illustrationszwecken sind in beiden Aufnahmen 6, 7 Wandabstandshalter 31 eingesetzt, auch wenn erfindungsgemäß nur in einer der Aufnahmen 6, 7 ein Wandabstandshalter 31 eingesetzt werden soll.

Der Wandabstandshalter 31 ist durch ein Rohrstück, z.B. aus Kunststoff, gebildet.

Der in einer Aufnahme 6, 7 angeordnete Wandabstandshalter 31 weist einerseits einen gehaltenen Endabschnitt 35 und andererseits einen freien Endabschnitt 37 auf. Der gehaltene Endabschnitt 35 kontaktiert einen als Anschlagelement dienenden Bohrungsgrund 23, 24, so dass eine Position des gesamten Wandabstandshalters 31 in Tiefenrichtung y festgelegt ist. Der freie Endabschnitt 37 steht aus der Aufnahme 6, 7 in Tiefenrichtung y hervor und dient als Anschlag gegenüber einer Wand, an die das Haushaltskältegerät 1 gestellt wird.

In Abhängigkeit davon, in welcher der zumindest zwei Aufnahmen 6, 7 der Wandabstandshalter 31 angeordnet ist, weist der freie Endabschnitt 37 des Wandabstandshalters 31 in Tiefenrichtung y eine unterschiedliche Position auf. Insbesondere erstreckt sich der freie Endabschnitt 37 dabei in Tiefenrichtung y unterschiedlich weit von der Frontseite 2 des Korpus 4.

Der in einer ersten Aufnahme 6 angeordnete Wandabstandshalter 31 überragt die Öffnung 20 mit einem Abstand 33, der von einem Abstand 34 verschieden ist, mit dem ein in einer zweiten Aufnahme 7 angeordneter Wandabstandshalter 31 die Öffnung 21 überragt.

Ebenfalls in Fig. 6 dargestellt ist eine im Wesentlichen parallel zur Rückseite 3 und an die Rückseite 3 angrenzende Ebene 39. Diese Ebene 39 stellt eine den Korpus 4 ohne Wandabstandshalter in Tiefenrichtung y einhüllende Ebene dar und grenzt beispielsweise an einen rückseitig angebrachten Verflüssiger an. Ohne Wandabstandshalter könnte das Haushaltskältegerät 1 bis zu dieser Ebene 39 an eine Wand geschoben werden.

Durch eine entsprechende Kombination der Tiefen 29, 30 der Sacklochbohrungen und der Erstreckung des Wandabstandshalters 31 in Tiefenrichtung y ist es möglich, dass der freie Endabschnitt 37 eines in der ersten Aufnahme 6 angeordneten Wandabstandshalters 31 in Tiefenrichtung y hinter der Ebene 39 liegt und eines in der zweiten Aufnahme 7 angeordneten Wandabstandshalters 31 vor der Ebene 39 liegt. Dadurch kann der Wandabstandshalter 31 während dem Transport in der zweiten Aufnahme 7 und während des Betriebs des Haushaltskältegerätes 1 in der ersten Aufnahme 6 angeordnet werden.

Möglich wäre selbstverständlich auch, dass der freie Endabschnitt 37 sowohl eines in der ersten Aufnahme 6 als auch eines in der zweiten Aufnahme 7 angeordneten Wandabstandshalters 31 eine im Wesentlichen parallel zur Rückseite 3 und an die Rückseite 3 angrenzende Ebene 32 in Tiefenrichtung y überragt. In diesem Fall könnte das Haushaltskältegerät 1 mit zwei unterschiedlichen Abständen zu einer Wand positioniert werden.

Fig. 7 zeigt einen Ausschnitt einer perspektivischen Darstellung eines Haushaltskältegerätes 1 gemäß einem zweiten Ausführungsbeispiel. Im Gegensatz zum ersten Ausführungsbeispiel nach den Fig. 1 bis 6 sind nunmehr ein Paar der zumindest zwei Aufnahmen 41, 42 an einer Seitenwand 40 und ein Paar der zumindest zwei Aufnahmen an einer Seitenwand 47 des Maschinenraumes 10 angeordnet.

Bei den Seitenwänden 40, 47 handelt es sich um Spritzgußbauteile, in welchen die Aufnahmen 41, 42 einstückig ausgebildet sind.

Eine Seitenwand 17 des Korpus 4 umgreift die Seitenwand 40 des Maschinenraumes 10 mit einem Umbug 19. Die Öffnungen 43, 44, 45, 46 der Aufnahmen 41, 42 liegen hinter dem Umbug, der dazu fluchtende Durchbrüche 48 aufweist.

### BEZUGSZEICHENLISTE

- 1: Haushaltsgerät
- 2: Frontseite
- 3: Rückseite
- 4: Korpus
- 5: Tür
- 6: Aufnahme
- 7: Aufnahme
- 8: Aufnahme
- 9: Aufnahme
- 10: Maschinenraum
- 11: Kompressor
- 12: Boden des Maschinenraumes
- 13: Rückwand des Maschinenraumes
- 14: Seitenwand des Maschinenraumes
- 15: Decke des Maschinenraumes
- 16: Deckstrebe des Maschinenraumes
- 17: Seitenwand
- 18: Umbug
- 19: Umbug
- 20: Öffnung
- 21: Öffnung
- 22: Außenfläche
- 23: Bohrungsgrund
- 24: Bohrungsgrund
- 25: Rippe
- 26: Rippe
- 27: Tasche
- 28: Tasche
- 29: Tiefe
- 30: Tiefe
- 31: Wandabstandshalter
- 32: Ebene
- 33: Abstand
- 34: Abstand
- 35: gehaltener Endabschnitt
- 36: Erstreckung
- 37: freier Endabschnitt
- 38: Abstand
- 39: Ebene
- 40: Seitenwand des Maschinenraumes
- 41: Aufnahme
- 42: Aufnahme
- 43: Öffnung
- 44: Öffnung
- 45: Öffnung
- 46: Öffnung
- 47: Seitenwand des Maschinenraumes
- 48: Durchbruch

## Patentansprüche

1. Haushaltsgerät, insbesondere Haushaltskältegerät (1), umfassend einen sich von einer Frontseite (2) zu einer Rückseite (3) in Tiefenrichtung (y) erstreckenden Korpus (4) mit zumindest zwei Aufnahmen (6,7,8,9,41,42) zur Anordnung eines Wandabstandshalters (31), **dadurch gekennzeichnet, dass** die zumindest zwei Aufnahmen (6,7,8,9,41,42) derart ausgebildet sind, dass ein freier Endabschnitt (37) eines Wandabstandshalters (31) in Abhängigkeit in welcher der zumindest zwei Aufnahmen (6,7,8,9,41,42) der Wandabstandshalter (31) angeordnet ist eine unterschiedliche Position in Tiefenrichtung (y) des Haushaltsgerätes (1) aufweist.

2. Haushaltsgerät nach Anspruch 1, **dadurch gekennzeichnet, dass** die zumindest zwei Aufnahmen (6,7,8,9,41,42) Klemmelemente und/oder Anschlagelemente zum Festlegen einer Position des Wandabstandshalters (31) in Tiefenrichtung (y) des Haushaltsgerätes (1) aufweisen.

3. Haushaltsgerät nach Anspruch 2, **dadurch gekennzeichnet, dass** die Klemmelemente und/oder Anschlagelemente eine unterschiedliche Position in Tiefenrichtung (y) des Haushaltsgerätes (1) und/oder einen unterschiedlichen Winkel in Bezug auf die Rückseite (3) aufweisen.

4. Haushaltsgerät nach einem der vorangegangenen Ansprüche, **dadurch gekennzeichnet, dass** die zumindest zwei Aufnahmen (6,7,8,9,41,42) durch Bohrungen, vorzugsweise durch Sacklochbohrungen mit einem Bohrungsgrund (23,24), gebildet sind.

5. Haushaltsgerät nach einem der vorangegangenen Ansprüche, **dadurch gekennzeichnet, dass** die zumindest zwei Aufnahmen (6,7,8,9,41,42) durch Bohrungen bzw. Sacklochbohrungen unterschiedlicher Tiefe (29,30) gebildet sind.

6. Haushaltsgerät nach Anspruch 4 oder 5, **dadurch gekennzeichnet, dass** die Bohrungen bzw. Sacklochbohrungen Klemmelemente in Form von Rippen (25,26) aufweisen.

7. Haushaltsgerät nach einem der vorangegangenen Ansprüche, **dadurch gekennzeichnet, dass** die zumindest zwei Aufnahmen (6,7,8,9,41,42) jeweils eine Öffnung (20,21,43,44) aufweisen und dass sich die Öffnungen (20,21,43,44) nicht überschneiden.

8. Haushaltsgerät nach einem der vorangegangenen Ansprüche, **dadurch gekennzeichnet, dass** die zumindest zwei Aufnahmen (6,7,8,9,41,42) an einer Seitenwand (14,40) und/oder an einer Deckenstrebe (16) eines Maschinenraumes (10) angeordnet sind.

9. Haushaltsgerät nach Anspruch 8, **dadurch gekennzeichnet, dass** die zumindest zwei Aufnahmen (6,7,8,9,41,42) einstückig mit der Seitenwand (14,40) und/oder der Deckenstrebe (16) ausgebildet sind.

10. Haushaltsgerät nach einem der vorangegangenen Ansprüche, **dadurch gekennzeichnet, dass** die zumindest zwei Aufnahmen (6,7,8,9,41,42) zum Einstecken des Wandabstandshalters (31) ausgebildet sind.

11. Haushaltsgerät nach einem der vorangegangenen Ansprüche, **dadurch gekennzeichnet, dass** in einer der zumindest zwei Aufnahmen (6,7,8,9,41,42) ein Wandabstandshalter (31) angeordnet ist.

12. Haushaltsgerät nach Anspruch 11, **dadurch gekennzeichnet, dass** der freie Endabschnitt (37) des in einer ersten Aufnahme (6) der zumindest zwei Aufnahmen (6,7) angeordneten Wandabstandshalters (31) über eine im Wesentlichen parallel und an die Rückseite (3) angrenzende Ebene (39) in Tiefenrichtung (y) hervorsteht und dass sich der freie Endabschnitt (37) des in einer zweiten Aufnahme (7) der zumindest zwei Aufnahmen (6,7) angeordneten Wandabstandshalters (31) in Tiefenrichtung (y) bis maximal zu der Ebene (39) erstreckt.

13. Haushaltsgerät nach Anspruch 11 oder 12, **dadurch gekennzeichnet, dass** der Wandabstandshalter (31) kraftschlüssig und/oder formschlüssig gehalten wird.

14. Haushaltsgerät nach einem der Ansprüche 11 bis 13, **dadurch gekennzeichnet, dass** der Wandabstandshalter (31) ein stabförmiges Bauteil ist.

15. Haushaltsgerät nach einem der Ansprüche 11 bis 14, **dadurch gekennzeichnet, dass** der Wandabstandshalter (31) einen Kreisquerschnitt, einen Kreuzquerschnitt oder einen Rechteckquerschnitt aufweist.
